# EUROPÄISCHE PATENTSCHRIFT

(11) **EP 1 905 918 B1**
(45) Veröffentlichungstag und Bekanntmachung des Hinweises auf die Patenterteilung: **06.05.2009**
(21) Anmeldenummer: 07018006.2
(22) Anmeldetag: 13.09.2007
(51) Int. Cl.: E04D 13/10

(54) **Schneefangsystem**
Snow trap system
Système de retenue de neige

(30) Priorität: 15.09.2006 DE 202006014152 U
(43) Veröffentlichungstag der Anmeldung: 02.04.2008
(73) Patentinhaber: b/s/t GmbH Koch Kunststofftechnologie, 83253 Rimsting (DE); Koch, Hans-Jürgen, 83253 Rimsting (DE)
(72) Erfinder: Koch, Hans-Jürgen, 83253 Rimsting (DE)
(74) Vertreter: Schmitz, Hans-Werner

(56) Entgegenhaltungen:
- CH-A5- 671 063
- DE-A1- 4 235 478
- DE-U1- 9 210 768
- DE-U1- 20 115 088
- GB-A- 666 147
- US-A- 5 732 513
- US-A1- 2002 066 235
- US-B1- 6 453 623

## Beschreibung

Die Erfindung betrifft ein Schneefangsystem gemäß dem Oberbegriff des Anspruches 1.

Bekannte Schneefangsysteme unterliegen häufig Problemen hinsichtlich der Befestigungsmöglichkeiten auf der Dachfläche, der daraus resultierenden Notwendigkeit einer Vielzahl von Befestigungspunkten, um die Schneefangstangen ausreichend abstützen zu können und damit hinsichtlich des Material- und Montageaufwandes.

Ein Schneefangsystem nach dem Oberbegriff des Anspruchs 1 ist aus der US 2002/066 235 A1 bekannt.

Es ist daher Aufgabe der vorliegenden Erfindung, ein Schneefangsystem der im Oberbegriff des Anspruches 1 angegebenen Art zu schaffen, das einfach aufgebaut, universell und leicht montierbar ist und dabei dennoch auch für große Schneelasten geeignet ist.

Die Lösung dieser Aufgabe erfolgt durch die Merkmale des Anspruchs 1.

Das erfindungsgemäße Schneefangsystem zeichnet sich dadurch aus, dass es durch das Vorsehen einer Grundplatte, die praktisch an jeder Stelle beliebig ausgebildeter Dächer befestigbar ist, universell eingesetzt werden kann.

Der Stangenhalter des erfindungsgemäßen Schneefangsystems ermöglicht es darüber hinaus durch das Vorsehen zweier paralleler Haltewände, die aufgrund seiner U-förmig gebogenen Halteteilstruktur möglich sind, eine hohe Führungsstabilität für die Schneefangstangen, so dass das erfindungsgemäße Schneefangsystem mit relativ wenigen Abstützpunkten über eine gesamte Dachlänge auskommt. Dies wiederum reduziert den Material-und damit den Montageaufwand. Desweiteren ist es möglich, den Stangenhalter je nach Einbaubedingungen, sowohl dem Dachfirst zugewandt wie auch dem Dachfirst abgewandt, am Halterohr zu fixieren, da bei einer besonders bevorzugten Ausführungsform der Stangenhalter mit Schellenbandlaschen versehen ist. Diese Schellenbandlaschen werden am unteren Ende der Rückwand des Halteteils des Stangenhalters angebracht, das der Befestigungslasche der Rückwand gegenüber angeordnet ist, so dass eine zusätzliche Fixierung des Stangenhalters am Halterohr möglich ist, falls der Stangenhalter dem Dachfirst abgewandt, also bei einem schrägen Dach nach unten ausgerichtet angeordnet ist.

Die Unteransprüche haben weitere vorteilhafte Weiterbildungen der Erfindung zum Inhalt.

Weitere Einzelheiten, Vorteile und Merkmale der Erfindung ergeben sich aus nachfolgender Beschreibung eines Ausführungsbeispiels anhand der Zeichnung.

Es zeigt:
- Fig. 1: eine Ansicht des erfindungsgemäßen Schneefangsystems im Endmontagezustand, und
- Fig. 2: eine Seitenansicht des erfindungsgemäßen Schneefangsystems ohne Schneefangstangen zur Erläuterung des Aufbaues des Stangenhalters des Schneefangsystems.

In Fig. 1 ist ein erfindungsgemäßes Schneefangsystem 1 für Dächer, insbesondere für geneigte Dächer, die als Foliendächer ausgebildet sind, dargestellt.

Das Schneefangsystem 1 weist üblicherweise zumindest eine Schneefangstange auf. Im dargestellten, besonders bevorzugten Ausführungsfalle sind zwei parallel zueinander geführte Schneefangstangen 2 und 3 dargestellt, die sich im Montagezustand über die gesamte Dachfläche erstrecken, auf der das Schneefangsystem 1 zu montieren ist.

Wie Fig. 1 verdeutlicht, weist das Schneefangsystem 1 ferner eine Befestigungseinrichtung 5 auf. Die Befestigungseinrichtung 5 dient zur Fixierung des Schneefangsystems 1 an einer Dachfläche, die in Fig. 1 jedoch nicht näher dargestellt ist. Minimal muss eine einzige derartige Befestigungseinrichtung 5 vorgesehen sein. Jedoch versteht es sich, dass üblicherweise mehrere derartige Befestigungseinrichtungen 5 je nach der zu schützenden Dachfläche vorgesehen sind, die dann alle die Schneefangstangen 2 und 3 abstützen und die auftretenden Kräfte aufnehmen.

Repräsentativ ist jedoch in Fig. 1 nur eine Befestigungseinrichtung 5 dargestellt, die eine Grundplatte 6 umfasst. Die Grundplatte 6 ist üblicherweise rechteckförmig ausgebildet und weist im Beispielsfalle vier Ausnehmungen 22 bis 25 auf. Durch diese Ausnehmungen 22 bis 25 können zur Montage Befestigungselemente, insbesondere Kippdübel, hindurchgeführt werden, mit denen die Grundplatte 6 an der Dachfläche, praktisch an jeder beliebigen Stelle, fixierbar ist.

Auf der Grundplatte 6 ist vorzugsweise mittig ein Halterohr 7 befestigt, das beispielsweise auf der Grundplatte 6 verschweißt werden kann.

Wie Fig. 1 ferner zeigt, ist am Halterohr 7 ein Stangenhalter 4 fixiert, der die Schneefangstangen 2 und 3 führt und an der Befestigungseinrichtung 5 fixierbar ist.

Wie sich aus einer Zusammenschau der Fig. 1 und 2 ergibt, ist der Stangenhalter 4 als ein U-förmig gebogenes Halteteil 8 ausgebildet, das zur Vereinfachung der Fertigung vorzugsweise ein gebogenes Blechteil ist. Der Stangenhalter 8 weist aufgrund seiner U-förmigen Ausbildung zwei parallele Haltewände 9 und 10 auf. Wie Fig. 2 verdeutlicht, ist jede der Haltewände 9 und 10 mit zwei Durchtrittsöffnungen 11 und 12 bzw. 13 und 14 versehen, durch die hindurch die Schneefangstangen 2 und 3 gesteckt werden können. Mit anderen Worten weist jede der Haltewände 9 und 10 eine der Anzahl der zu führenden Schneefangstangen entsprechende Zahl von Durchtrittsöffnungen auf.

Die Haltewände 9 und 10 werden aufgrund der U-förmigen Ausbildung von einer Rückwand 15 verbunden, die im rechten Winkel zu den Haltewänden 9 und 10 angeordnet ist.

An einem Ende der Rückwand 15, im montierten Zustand am oberen Ende, ist eine Befestigungslasche 16 angeordnet, die im besonders bevorzugten Ausführungsfalle als von der Rückwand 15 abgebogenes Bauteil ausgebildet ist. Wie Fig. 2 verdeutlicht, ist die Befestigungslasche 16 zumindest ungefähr im rechten Winkel zur Rückwand 15 angeordnet und ist mit einer Ausnehmung versehen, durch die ein Aufnahmezapfen 17 im Montagezustand hindurch gesteckt werden kann, der auf dem Halterohr 7 fixiert ist. Dieser Aufnahmezapfen 17 kann am Halterohr 7, vorzugsweise mittig, angeschweißt sein und als Gewindebolzen ausgebildet sein, so dass die Befestigungslasche 16 mit Hilfe einer Unterlegscheibe 21 und einer Mutter 20 am Halterohr 7 demontierbar fixiert werden kann, wie sich dies insbesondere aus der vergrößerten Darstellung der Fig. 2 ergibt.

Fig. 2 zeigt in diesem Montagezustand einen Zwischenraum 26 zwischen der Rückwand 15 und dem Außenumfang des Halterohrs 7. In diesem Zwischenraum 26 kann eine Dämm- oder Schutzschicht eingebracht werden, beispielsweise aus elastischem Material, um eine am Halterohr 7 zu Abdichtungszwecken hochgezogene Dachbahn vor Beschädigung zu schützen.

Werden mehrere Befestigungseinrichtungen 5 zur Montage des erfindungsgemäßen Schneefangsystems 1 benötigt, entsprechen diese dem zuvor beschriebenen Aufbau, so dass die Schneefangstangen 2 und 3 lediglich durch die entsprechenden Durchtrittsöffnungen des Halteteils 8 der jeweiligen Befestigungseinrichtung hindurchzustecken sind.

Wie vor allem die Fig. 2 zeigt, ist die in dieser Figur dargestellte, besonders bevorzugte Ausführungsform zusätzlich mit zwei Schellenbandlaschen 18 und 19 versehen, die im Bereich des gemäß Fig. 2 unteren Endes der Rückwand 15 vorgesehen sind. Durch diese Schellenbandlaschen 18 und 19 kann zur zusätzlichen Fixierung ein Schellenband hindurch gezogen werden, das am Halterohr 7 festgelegt wird. Diese zusätzliche Fixierung ist insbesondere dann von Bedeutung, wenn das Halteteil 8 im Montagezustand vom Dachfirst wegweisend auf der Dachfläche angeordnet ist, was mit anderen Worten bedeutet, dass in diesem Falle das Halteteil 8 vom Dachfirst aus gesehen nach unten weisend angeordnet ist. Bei dieser Anordnung würde eine auf die Schneefangstangen 2 und 3 einwirkende Schneelast dazu neigen, das Halteteil 8 vom Halterohr 7 wegzubiegen, was durch das Vorsehen von Schellenbändern, die durch die Schellenbandlaschen 18 und 19 geführt werden, kompensiert werden kann.

Im umgekehrten Montagefall ist das Vorsehen derartiger Schellenbänder nicht unbedingt nötig, da dann die Schneelast dazu tendieren würde, das Halteteil auf das Halterohr 7 zu drücken, so dass sich das Halteteil 8 am Halterohr 7 abstützen kann und damit das Vorsehen von Schellenbandlaschen entbehrlich ist.

Die Grundplatte 6 kann erfindungsgemäß in unterschiedlichen Stärken ausgebildet sein. Hierbei ist es möglich, entweder eine dickere Platte (vorzugsweise 8 mm Plattendicke) vorzusehen oder eine dünnere Platte (vorzugsweise 3 mm Plattendicke), die zur Erhöhung der Stabilität dann mit einer geeigneten Profilierung, wie beispielsweise in Form von Längs- und/oder Querrippen oder ähnlichen Verstärkungsstruturen, versehen sein kann.

In Ergänzung zur voranstehenden schriftlichen Offenbarung der Erfindung wird hiermit explizit auf deren zeichnerische Darstellung in den Fig. 1 und 2 der Zeichnung Bezug genommen und verwiesen.

### Bezugszeichenliste

- 1: Schneefangsystem
- 2, 3: Schneefangstangen
- 4: Stangenhalter
- 5: Befestigungseinrichtung
- 6: Grundplatte
- 7: Halterohr
- 8: Halteteil
- 9, 10: Haltewände
- 11-14: Durchtrittsöffnungen
- 15: Rückwand
- 16: Befestigungslasche
- 17: Aufnahmezapfen
- 18, 19: Schellenbandlaschen
- 20: Mutter
- 21: Unterlegscheibe
- 22-25: Durchtrittsöffnungen
- 26: Zwischenraum

## Patentansprüche

1. Schneefangsystem (1) für Dächer, insbesondere geneigte Foliendächer,
- mit zumindest einer Schneefangstange (2, 3),
- mit einem Stangenhalter (4), und
- mit einer Befestigungseinrichtung (5), die aufweist:
• eine Grundplatte (6), und
• ein auf der Grundplatte (6) befestigtes Halterohr (7), an dem der Stangenhalter (4) fixierbar ist,
**dadurch gekennzeichnet,**
- **dass** der Stangenhalter (4) ein U-förmig gebogenes Halteteil (8) aufweist, dessen parallele Haltewände (9, 10) jeweils eine Durchtrittsöffnung (11-14) pro zu haltender Schneefangstange (2, 3) aufweisen.

2. Schneefangsystem nach Anspruch 1, **dadurch gekennzeichnet, dass** an einer die Haltewände (9, 10) verbindenden Rückwand (15) des Halteteils (8) eine Befestigungslasche (16) angeordnet ist.

3. Schneefangsystem nach Anspruch 2, **dadurch gekennzeichnet, dass** das Halterohr (7) einen Aufnahmezapfen (17) aufweist, auf den die Befestigungslasche (16) aufsteckbar ist.

4. Schneefangsystem nach Anspruch 3, **dadurch gekennzeichnet, dass** der Aufnahmezapfen (17) als Gewindezapfen ausgebildet ist.

5. Schneefangsystem nach Anspruch 4, **dadurch gekennzeichnet, dass** zur Fixierung der Befestigungslasche (16) eine Mutter (20) unter Zwischenlage einer Unterlegscheibe (21) auf den Aufnahmezapfen (17) aufschraubbar ist.

6. Schneefangsystem nach einem der Ansprüche 1 bis 5, **dadurch gekennzeichnet, dass** die Haltewand (15) mit Schellenbandlaschen (18, 19) versehen ist.

7. Schneefangsystem nach einem der Ansprüche 1 bis 6, **dadurch gekennzeichnet, dass** zwischen der Rückwand (15) des Halteteils (8) und dem Halterohr (7) eine Schutzlage, vorzugsweise aus elastischem Material, angeordnet ist.

## Claims

1. Snow trip system (1) for roofs, particularly tilted foil roofs, comprising:
- at least snow trap bar (2, 3),
- bar holder (4), and
- moulting device (5), comprising:
• a base plead (6), and
• a bracket tube (7) mounted on the base plead (6), at which the bar holder (4) is fixable,
**characterized in** set,
- the bar holder (4) comprises a braced part (8) bend in a U-shape, who's parallel bracket walls (9, 10) including a passage whole (11-14) respectively for each snow trap bar (2, 3) to be held.

2. Snow trip system as claimed in claim 1, characterizing, that a mountain flat (16) is arranged it back wall (15) of the braked part (8) that is connecting the braked walls (9, 10).

3. Snow trip system as claimed in claim 2, characterizing, that the bracket tube (7) includes a receiving pluck (17) on which the mountain flat (16) is attachable.

4. Snow trip system as claimed in claim 3, characterizing, that the receiving pluck (17) is formed as a thread pluck.

5. Snow trip system as claimed in claim 4, characterizing, that a nut (20) is screwed on the receiving pluck by inter position of a washer (21) for fixation of the mounting pluck.

6. Snow trip system as claimed in any one of claims 1 to claim 5, **characterizing in, that** the braked wall (15) is provided with clamping plant flaps (18, 19).

7. Snow trip system as claimed in any one of claims 1 to 6, **characterizing in, that** a protection layer, preferably formed of elastic material, is arranged between the back wall (15) of the braked part (8) and braked tube (7).

## Revendications

1. Système de retenue de neige (1) pour toits, en particulier toits en film inclinés avec
- au moins une barre de retenue de neige (2, 3),
- un support de barre (4) et
- un dispositif de fixation (5) qui présente :
- une plaque de base (6) et
- un tube de retenue (7) fixé sur la plaque de base (6), sur lequel peut être fixé le support de barre (4),
**caractérisé en ce que**
- le support de barre (4) présente un élément de retenue (8) plié en forme de U, dont les parois de retenue (9, 10) parallèles présentent chacune une ouverture de passage (11 à 14) par barre de retenue de neige (2, 3) à retenir.

2. Système de retenue de neige selon la revendication 1, **caractérisé en ce qu'**une languette de fixation (16) est disposée sur une paroi arrière (15) reliant les parois de retenue (9, 10) de l'élément de retenue (8).

3. Système de retenue de neige selon la revendication 2, **caractérisé en ce que** le tube de retenue (7) présente un nez de centrage (17) sur lequel est montée la languette de fixation (16).

4. Système de retenue de neige selon la revendication 3, **caractérisé en ce que** le nez de centrage (17) est réalisé comme un nez fileté.

5. Système de retenue de neige selon la revendication 4, **caractérisé en ce que** pour la fixation de la languette de fixation (16), un écrou (20) peut être vissé sur le nez de centrage (17) en intercalant une rondelle plate (17).

6. Système de retenue de neige selon l'une quelconque des revendications 1 à 5, **caractérisé en ce que** la paroi de retenue (15) est pourvue de languettes de bande de collier de serrage (18, 19).

7. Système de retenue de neige selon l'une quelconque des revendications 1 à 6, **caractérisé en ce qu'**entre la paroi arrière (15) de l'élément de retenue (8) et le tube de retenue (7) est disposée une couche de protection, de préférence en un matériau élastique.
